# EUROPÄISCHE PATENTANMELDUNG

(11) **EP 4 693 765 A1**
(43) Veröffentlichungstag der Anmeldung: **11.02.2026**
(21) Anmeldenummer: 24193379.5
(22) Anmeldetag: 07.08.2024
(51) Int. Cl.: H01R 13/70, F21V 23/06, H01R 13/71, H01R 25/14

(54) **EINSATZ FÜR EIN LICHTBANDSYSTEM SOWIE LICHTBANDSYSTEM**

(71) Anmelder: Siteco GmbH, 83301 Traunreut (DE)
(72) Erfinder: Gwiozda, Andreas, 31141 Hildesheim (DE); Hung, Abel, 427004 Taichung City (TW)
(74) Vertreter: Schmidt, Steffen

(57) **Zusammenfassung**

Die Erfindung betrifft einen Einsatz für ein Lichtbandsystem, wobei der Einsatz dafür eingerichtet, in eine Schiene des Lichtbandsystems eingesteckt zu werden und eine mehradrige elektrische Durchgangsverdrahtung, welche im Inneren der Schiene angeordnet ist, zu kontaktieren, wobei der Einsatz einen elektrischen Adapter (2) umfasst, welcher ein Gehäuse (4), mehrere federnde elektrische Kontaktelemente (6) und ein linear verschiebbares Nockenelement (8) aufweist, wobei das Nockenelement (8) in dem Gehäuse (4) entlang einer Richtung verschiebbar ist, welche parallel zur Längserstreckung der Schiene verläuft, und wenigstens eine Anlaufschräge (10) aufweist, welche dafür eingerichtet ist, beim Verschieben des Nockenelements (8) die elektrischen Kontaktelemente (6) auszulenken, wobei die elektrischen Kontaktelemente (6) im ausgelenkten Zustand aus einer oder mehreren Öffnungen (12) des Gehäuses (4) hervorstehen, um die Adern der Durchgangsverdrahtung zu kontaktieren.

## Beschreibung

### TECHNISCHER BEREICH

Die vorliegende Erfindung bezieht sich auf Lichtbandsysteme. Insbesondere bezieht sich die vorliegende Erfindung auf einen Einsatz, der in eine Schiene eines Lichtbandsystems eingesteckt wird und eine mehradrige elektrische Durchgangsverdrahtung kontaktiert, sowie auf ein Lichtbandsystem, das diesen Einsatz umfasst.

### HINTERGRUND

Auf dem Gebiet der Lichtbandsysteme ist es üblich, dass elektrische Verbindungen innerhalb von Schienenstrukturen hergestellt werden, um eine kontinuierliche Stromversorgung für Beleuchtungseinheiten zu gewährleisten. Bekannte Systeme umfassen typischerweise starre oder federnde Kontaktelemente, die in die Schienen eingebaut sind, um eine elektrische Verbindung zu den Leitern der Durchgangsverdrahtung herzustellen. Diese Kontaktelemente müssen zuverlässig und sicher sein, um eine stabile elektrische Verbindung zu gewährleisten und gleichzeitig einfach zu installieren und zu warten sein.

Ein häufig verwendeter Ansatz zur Herstellung dieser elektrischen Verbindungen ist der Einsatz von Kontaktierungssystemen, die mittels eines Drehmechanismus arbeiten. Bei diesen Systemen werden die Kontaktelemente durch eine Drehbewegung in Kontakt mit den Leitern der Durchgangsverdrahtung gebracht. Obwohl diese Systeme in der Theorie eine einfache und schnelle Installation ermöglichen, haben sie in der Praxis mehrere Nachteile. Zum einen kann die Drehbewegung dazu führen, dass die Kontaktelemente nicht gleichmäßig oder fest genug gegen die Leiter gedrückt werden, was zu einer unzuverlässigen elektrischen Verbindung führen kann. Zum anderen kann die mechanische Belastung durch die Drehbewegung die Kontaktelemente und die Leiter im Laufe der Zeit abnutzen oder beschädigen, was die Lebensdauer des Systems verkürzt.

Ein weiterer Nachteil von Drehmechanismen ist ihre Anfälligkeit für mechanische Fehlfunktionen. Wenn der Drehmechanismus nicht ordnungsgemäß funktioniert, kann dies dazu führen, dass die Kontaktelemente nicht korrekt positioniert werden und somit keine elektrische Verbindung herstellen. Dies kann insbesondere in Umgebungen problematisch sein, in denen Vibrationen oder mechanische Stöße auftreten, die den Drehmechanismus beeinträchtigen können. Darüber hinaus erfordert die Installation und Wartung von Systemen mit Drehmechanismen oft spezielles Werkzeug und Fachwissen, was den Aufwand und die Kosten erhöht.

Trotz der beträchtlichen Fortschritte auf dem Gebiet der Lichtbandsysteme besteht nach wie vor ein Bedarf an verbesserten Kontaktierungssystemen, die eine zuverlässige und einfache elektrische Verbindung gewährleisten, ohne die Nachteile der bekannten Drehmechanismen aufzuweisen.

Es ist daher eine der vorliegenden Erfindung zugrunde liegende technisches Aufgabe, ein Lichtbandsystem mit Einsätzen bereitzustellen, die eine verbesserte elektrische Kontaktierung und einfache Installation ermöglichen.

### ZUSAMMENFASSUNG

Die Erfindung löst die Aufgabe durch einen Einsatz nach Anspruch1 und ein Lichtbandsystem nach Anspruch 13.

Der Einsatz für ein Lichtbandsystem gemäß der vorliegenden Erfindung ist so gestaltet, dass er in eine Schiene eines Lichtbandsystems eingesteckt werden kann und dabei eine mehradrige elektrische Durchgangsverdrahtung, die im Inneren der Schiene angeordnet ist, kontaktiert. Der Einsatz des Lichtbandsystems gemäß der vorliegenden Erfindung kann z.B. eine Leuchte, insbesondere eine Langfeldleuchte, ein Strahler oder eine Notlichtbeleuchtung sein. Weitere Beispiele für solche Einsätze umfassen jedoch auch zusätzliche elektronische Anbauteile in einem Lichtbandsystem, wie Lautsprecher, Sensoren etc. Gemäß einer Besonderheit der Erfindung umfasst der Einsatz einen elektrischen Adapter, der ein Gehäuse, mehrere federnde elektrische Kontaktelemente und ein linear verschiebbares Nockenelement aufweist. Das Nockenelement ist innerhalb des Gehäuses entlang einer Richtung verschiebbar, die parallel zur Längserstreckung der Schiene verläuft. Es besitzt wenigstens eine Anlaufschräge, die dafür eingerichtet ist, beim Verschieben des Nockenelements die elektrischen Kontaktelemente auszulenken. Im ausgelenkten Zustand stehen die elektrischen Kontakte aus einer oder mehreren Öffnungen des Gehäuses hervor, um den elektrischen Kontakt mit der Durchgangsverdrahtung zu bilden. In einem Ausgangszustand des Nockenelements sind die elektrischen Kontaktelemente innerhalb des Gehäuses angeordnet, so dass sich der Adapter in die Schiene des Lichtbandsystems einstecken lässt. Erst nach dem Einstecken werden durch die lineare Verschiebung des Nockenelements die elektrischen Kontaktelemente in eine Kontaktierungsposition ausgelenkt, in welcher sie elektronische Bauteile des Einsatzes mit der Durchgangsverdrahtung in der Schiene elektrisch verbinden.

Ein Vorteil dieser Konstruktion ist die einfache und sichere Kontaktierung der elektrischen Durchgangsverdrahtung durch die federnden elektrischen Kontaktelemente, die durch die lineare Verschiebung des Nockenelements ausgelenkt werden. Ein weiterer Vorteil ergibt sich aus der Vermeidung eines Drehmechanismus, wie er im Stand der Technik verwendet wird, was die Handhabung und Installation des Einsatzes erleichtert. Erfindungsgemäß weist der Einsatz des Lichtbandsystems daher keinen Drehmechanismus auf, um die elektrischen Kontaktelemente auszulenken. Die Anordnung der elektrischen Kontaktelemente und des Nockenelements innerhalb des Gehäuses sorgt zudem für eine kompakte und robuste Bauweise. Die Längsverschiebung in Richtung der Schiene ermöglicht es dabei, den Adapter des Einsatzes schmal auszubilden (z.B. unter 5 cm), so dass sich der erfindungsgemäße Einsatz auch zur Ausbildung schmaler Lichtbandsysteme eignet.

Nach einer Ausführungsform stehen die Kontaktelemente im ausgelenkten Zustand durch Öffnungen in einer oder zwei entgegengesetzten Seiten des Gehäuses hervor. Diese Konfiguration ermöglicht eine verbesserte elektrische Verbindung und mechanische Stabilität innerhalb des Lichtbandsystems. Die federnden elektrischen Kontakte, die durch das Nockenelement ausgelenkt werden, treten aus den Öffnungen des Gehäuses hervor und stellen sicher, dass der elektrische Kontakt mit der mehradrigen elektrischen Durchgangsverdrahtung in der Schiene zuverlässig hergestellt wird. Indem die Kontaktelemente durch Öffnungen auf beiden Seiten des Gehäuses herausragen, wird eine symmetrische Kontaktierung erreicht, die die Wahrscheinlichkeit von Kontaktfehlern reduziert und die elektrische Leitfähigkeit verbessert. Diese Anordnung bietet zudem den Vorteil, dass die mechanische Belastung gleichmäßig auf die Kontaktelemente verteilt wird, was die Lebensdauer des Einsatzes erhöht. Die symmetrische Anordnung der Kontaktelemente ermöglicht auch eine einfachere und flexiblere Installation des Einsatzes, da er in beide Richtungen in die Schiene eingeführt werden kann, ohne dass die Orientierung eine Rolle spielt. Dies vereinfacht den Installationsprozess und reduziert die Fehleranfälligkeit bei der Montage. Darüber hinaus trägt die beidseitige Kontaktierung dazu bei, dass der elektrische Adapter stabil in der Schiene gehalten wird, was Vibrationen und mechanische Einflüsse minimiert, die zu einer Unterbrechung der elektrischen Verbindung führen könnten. Insgesamt bietet diese Ausführungsform eine robuste und zuverlässige Lösung für die elektrische Verbindung in Lichtbandsystemen, die sowohl die elektrische Leistung als auch die mechanische Stabilität verbessert.

Nach einer Ausführungsform umfasst der Einsatz für das Lichtbandsystem eine Anordnung, bei der wenigstens eine Gruppe der Kontaktelemente parallel in dem Gehäuse angeordnet ist und durch die wenigstens eine Anlaufschräge des Nockenelements gemeinsam auslenkbar sind. Diese spezifische Anordnung der Kontaktelemente und ihre gemeinsame Auslenkung durch die Anlaufschräge des Nockenelements bieten mehrere Vorteile hinsichtlich der elektrischen und mechanischen Verbindung innerhalb des Lichtbandsystems. Die parallele Anordnung der Kontaktelemente im Gehäuse sorgt für eine gleichmäßige Verteilung der mechanischen Kräfte, die beim Verschieben des Nockenelements auftreten. Dies führt zu einer stabileren und zuverlässigeren elektrischen Verbindung, da die Kontaktelemente gleichzeitig und gleichmäßig ausgelenkt werden, was das Risiko von ungleichmäßigen Kontakten und daraus resultierenden elektrischen Störungen minimiert. Darüber hinaus ermöglicht die gemeinsame Auslenkung der Kontaktelemente eine einfachere und schnellere Montage des Einsatzes in der Schiene des Lichtbandsystems. Da alle Kontaktelemente gleichzeitig ausgelenkt werden, reduziert sich der Aufwand für die manuelle Justierung und Positionierung der einzelnen Kontaktelemente erheblich. Dies führt zu einer Zeitersparnis und einer Reduktion der Fehleranfälligkeit während des Installationsprozesses. Die Anlaufschräge des Nockenelements spielt hierbei eine zentrale Rolle, da sie die notwendige Kraftübertragung und Auslenkung der Kontaktelemente ermöglicht. Durch die spezifische Gestaltung der Anlaufschräge wird sichergestellt, dass die Kontaktelemente in einem optimalen Winkel ausgelenkt werden, um den bestmöglichen Kontakt mit der mehradrigen elektrischen Durchgangsverdrahtung zu gewährleisten. Dies verbessert nicht nur die elektrische Leitfähigkeit, sondern auch die mechanische Stabilität der Verbindung. Insgesamt trägt diese Ausführungsform dazu bei, die Effizienz und Zuverlässigkeit des Lichtbandsystems zu erhöhen, indem sie eine robuste und leicht zu installierende elektrische Verbindung bereitstellt. Die parallele Anordnung und gemeinsame Auslenkung der Kontaktelemente durch die Anlaufschräge des Nockenelements stellt somit eine wesentliche Verbesserung gegenüber herkömmlichen Lösungen dar, bei denen die Kontaktelemente möglicherweise einzeln und ungleichmäßig ausgelenkt werden müssen.

Nach einer Ausführungsform sind in dem Gehäuse wenigstens zwei Gruppen von Kontaktelementen angeordnet. Diese Kontaktelemente sind so konzipiert, dass sie durch jeweils eine Anlaufschräge eines Nockenelements auslenkbar sind. Die Anlaufschrägen sind dabei auf entgegengesetzten Seiten des Nockenelements angeordnet. Dies bedeutet, dass das Nockenelement, wenn es linear verschoben wird, die Kontaktelemente der beiden Gruppen in entgegengesetzte Richtungen auslenkt. Durch die entgegengesetzte Anordnung der Anlaufschrägen wird sichergestellt, dass die Kontaktelemente gleichmäßig und synchron ausgelenkt werden, was die Wahrscheinlichkeit von Fehlkontakten reduziert. Darüber hinaus ermöglicht diese Anordnung eine kompakte Bauweise des Einsatzes, da die Kontaktelemente effizient im Gehäuse untergebracht werden können. Insgesamt bietet diese Ausführungsform eine robuste und effiziente Lösung für die Integration von einer großen Anzahl von Kontaktelementen innerhalb eines Adapters, z.B. fünf oder mehr Kontaktelemente auf jeder der beiden Seiten des Adapters.

Nach einer Ausführungsform sind die Kontaktelemente jeweils vollständig aus einem Federelement ausgebildet. Diese spezifische Gestaltung der Kontaktelemente bringt mehrere Vorteile mit sich. Zunächst einmal sorgt die Verwendung von Federelementen für eine zuverlässige und stabile elektrische Verbindung. Federnde Kontaktelemente haben die Fähigkeit, sich an verschiedene Toleranzen und Abweichungen in der Position der Durchgangsverdrahtung anzupassen, was die Kontaktqualität verbessert und die Wahrscheinlichkeit von Kontaktunterbrechungen verringert. Darüber hinaus ermöglicht die Federwirkung eine gleichmäßige Verteilung des Anpressdrucks auf die Kontaktstellen, was die mechanische Belastung reduziert und die Lebensdauer der Kontaktelemente erhöht.

Ein weiterer Vorteil der vollständig aus Federelementen ausgebildeten Kontaktelemente liegt in ihrer Fähigkeit, Vibrationen und mechanische Stöße zu absorbieren. Dies ist besonders wichtig in Anwendungen, bei denen das Lichtbandsystem mechanischen Belastungen ausgesetzt ist, wie beispielsweise in industriellen Umgebungen oder in Verkehrsmitteln. Die Federkontaktelemente können solche Belastungen abfedern und dadurch die Integrität der elektrischen Verbindung aufrechterhalten.

Die Ausgestaltung der Kontaktelemente als der Federelemente vereinfacht zudem die Konstruktion und Montage des Einsatzes. Da die Kontaktelemente aus einem einzigen Material gefertigt sind, entfällt die Notwendigkeit für zusätzliche Bauteile oder komplexe Montageschritte. Dies führt zu einer Reduktion der Herstellungskosten und einer Erhöhung der Zuverlässigkeit des Gesamtsystems, da weniger Komponenten potenziell ausfallen können.

Darüber hinaus tragen die federnden Kontaktelemente zur Miniaturisierung des Einsatzes bei. Da die Federfunktion direkt in die Kontaktelemente integriert ist, kann auf zusätzliche Federmechanismen verzichtet werden, was zu einer kompakteren Bauweise führt. Dies ist besonders vorteilhaft in Anwendungen, bei denen der verfügbare Platz begrenzt ist und eine kompakte Bauweise erforderlich ist.

Schließlich bieten die vollständig aus Federelementen ausgebildeten Kontaktelemente eine hohe Flexibilität in der Gestaltung des Einsatzes. Die Form und Geometrie der Federelemente können an spezifische Anforderungen angepasst werden, um optimale Kontaktbedingungen zu gewährleisten. Dies ermöglicht eine maßgeschneiderte Lösung für verschiedene Anwendungen und erhöht die Vielseitigkeit des Lichtbandsystems.

Nach einer Ausführungsform sind die Kontaktelemente mit jeweils einem Ende starr an dem Gehäuse befestigt und sind vorzugsweise an diesem Ende mit Leiterbahnen im Inneren des Gehäuses verbunden. Diese spezifische Anordnung der Kontaktelemente bietet mehrere Vorteile hinsichtlich der mechanischen Stabilität und der elektrischen Zuverlässigkeit des Einsatzes. Durch die starre Befestigung der Kontaktelemente an einem Ende des Gehäuses wird sichergestellt, dass die Kontaktelemente fest an ihrem Platz bleiben und nicht durch äußere Einflüsse oder Vibrationen verschoben werden können. Dies ist besonders wichtig in Umgebungen, in denen das Lichtbandsystem mechanischen Belastungen ausgesetzt sein könnte, wie zum Beispiel in industriellen Anwendungen. Die starre Befestigung minimiert das Risiko von Wackelkontakten oder Unterbrechungen in der elektrischen Verbindung, was die Zuverlässigkeit und Langlebigkeit des Systems erhöht. Darüber hinaus ermöglicht die Verbindung der Kontaktelemente mit einer Verdrahtung im Inneren des Gehäuses eine kompakte und geschützte Anordnung der elektrischen Leitungen. Dies reduziert die Wahrscheinlichkeit von Beschädigungen der Leiterbahnen durch äußere Einflüsse und erleichtert gleichzeitig die Installation und Wartung des Systems. Ein weiterer Vorteil dieser Konfiguration ist die Verbesserung der elektrischen Kontaktqualität.

Nach einer Ausführungsform ist der Einsatz für ein Lichtbandsystem so gestaltet, dass das Nockenelement mittels eines Hebels verschiebbar ist, wobei der Hebel seitlich aus dem Gehäuse hervorsteht und vorzugsweise etwa senkrecht zur Verschieberichtung des Nockenelements angeordnet ist. Diese spezifische Gestaltung des Hebels ermöglicht eine einfache und ergonomische Bedienung des Nockenelements, was die Handhabung des Einsatzes erheblich erleichtert. Der Hebel bietet einen mechanischen Vorteil, indem er werkzeuglos von außen betätig werden kann. Der seitlich hervorstehende Hebel ermöglicht eine bessere Zugänglichkeit, insbesondere in beengten Räumen, wo es schwierig sein könnte, das Nockenelement direkt zu erreichen und zu verschieben. Durch die senkrechte Anordnung des Hebels zur Verschieberichtung des Nockenelements wird sichergestellt, dass die Bewegung des Hebels intuitiv und leicht nachvollziehbar ist, was die Bedienung weiter vereinfacht. Darüber hinaus trägt diese Anordnung zur mechanischen Stabilität des Systems bei, da die Kräfte, die auf das Nockenelement wirken, gleichmäßig verteilt werden. Dies minimiert das Risiko von Beschädigungen am Gehäuse oder an den elektrischen Kontaktelementen und erhöht die Langlebigkeit des Einsatzes. Ein weiterer Vorteil dieser Konstruktion ist die Möglichkeit, den Hebel als visuelles und taktiles Feedback-Element zu nutzen, das dem Benutzer anzeigt, ob die elektrischen Kontaktelemente korrekt ausgerichtet und in Kontakt mit der Durchgangsverdrahtung sind.

Nach einer Ausführungsform ist der Einsatz für ein Lichtbandsystem so gestaltet, dass der Hebel starr mit dem Nockenelement verbunden ist, wobei das Nockenelement und der Hebel insbesondere integral ausgebildet sind. Dies bedeutet, dass der Hebel und das Nockenelement entweder als ein einziges Bauteil gefertigt werden oder fest miteinander verbunden sind, sodass sie sich gemeinsam bewegen. Diese Konstruktion bietet mehrere Vorteile hinsichtlich der Funktionalität und Zuverlässigkeit des Einsatzes. Durch die starre Verbindung wird sichergestellt, dass die Bewegung des Hebels direkt und ohne Spiel auf das Nockenelement übertragen wird. Dies führt zu einer präzisen und kontrollierten Auslenkung der elektrischen Kontaktelemente, was wiederum die Zuverlässigkeit des elektrischen Kontakts mit der Durchgangsverdrahtung erhöht. Eine integrale Ausbildung des Hebels und des Nockenelements reduziert zudem die Anzahl der Einzelteile und damit die Komplexität der Montage und Wartung des Einsatzes. Dies kann die Produktionskosten senken und die Robustheit des Gesamtsystems erhöhen, da weniger Verbindungsstellen vorhanden sind, die potenziell ausfallen könnten.

Nach einer Ausführungsform ist das Nockenelement in einer Stellung, in welcher die Kontaktelemente aus dem Gehäuse hervorstehen, an einem Element, das mit dem Gehäuse verbunden ist, durch eine Rastverbindung lösbar festgelegt. Das Element, welches in dem Gehäuse gebunden ist, kann insbesondere ein Rastvorsprung oder ein Rastrücksprung sein, in welchen ein Rasthaken oder eine Rastnase einrastet, um die Rastverbindung zu bilden. Diese spezifische Konstruktion ermöglicht eine verbesserte Handhabung und Sicherheit bei der Installation und Wartung des Lichtbandsystems. Die Rastverbindung, die den Hebel in dieser Stellung fixiert, stellt sicher, dass die Kontaktelemente stabil und sicher in der gewünschten Position verbleiben, ohne dass ein unbeabsichtigtes Zurückziehen oder Lösen der Kontaktelemente erfolgt. Dies ist besonders vorteilhaft, weil durch das Auslenken der federnden elektrischen Kontaktelemente eine Rückstellkraft auf die Anlaufschräge des Nockenelements wirken kann. Ein unbeabsichtigtes Zurückschnellen des Nockenelements bei mechanischen Erschütterungen wird durch die Rastverbindung wirksam verhindert. Darüber hinaus ermöglicht die lösbare Fixierung durch die Rastverbindung eine einfache und schnelle Demontage des Einsatzes, falls Wartungsarbeiten oder ein Austausch erforderlich sind. Der Mechanismus der Rastverbindung bietet zudem eine klare haptische und akustische Rückmeldung, wenn der Hebel in die korrekte Position gebracht wird, was die Benutzerfreundlichkeit und die Sicherheit bei der Installation erhöht. Die Kombination aus Hebel und Rastverbindung stellt somit eine effiziente und zuverlässige Lösung für die elektrische Kontaktierung in Lichtbandsystemen dar, die sowohl die Betriebssicherheit als auch die Wartungsfreundlichkeit verbessert.

Nach einer Ausführungsform ist das Nockenelement in der in einer zweiten Stellung, in welcher die Kontaktelemente vollständig in dem Gehäuse zurückgezogen sind, mit einem zweiten Element des Gehäuses durch eine Rastverbindung lösbar festgelegt. Wie in der vorhergehend beschriebenen Ausführungsform kann das zweite Element, welches mit dem Gehäuse fest verbunden ist, ein Rastvorsprung oder eine Rastvertiefung sein und das Rastelement an dem Nockenelement kann durch einen Rasthaken oder eine Rastnase gebildet sein. Diese Ausführungsform bietet den Vorteil, dass auch beim Einführen des Adapters in die Schiene die federnden Kontaktelemente nicht unbeabsichtigt von dem Adapter herausspringen, wodurch ein Verbiegen der Kontaktelemente beim Einstecken des Einsatzes in die Schiene zu befürchten wäre.

Nach einer Ausführungsform weisen die federnd gelagerte elektrische Kontaktelemente, die einen Federweg auf, der so bemessen ist, dass die Kontaktelemente in der Lage sind, mit den Adern der Durchgangsverdrahtung innerhalb der Schiene zu interagieren, selbst wenn diese Adern in unterschiedlichem Abstand zum Gehäuse des Adapters angeordnet sind. Insbesondere sind die Adern mit alternierendem Abstand zur jeweils benachbarten Seite des Gehäuses angeordnet. Diese Anordnung von Adern der Durchgangsverdrahtung ist für Schienen bevorzugt, weil sich dadurch mehr Adern innerhalb der Schiene unterbringen lassen. Die federnden elektrischen Kontaktelemente sind so konzipiert, dass sie sich an die variierenden Abstände der Adern anpassen können, indem sie sich entsprechend dem Federweg bewegen. Dies stellt sicher, dass die Kontaktelemente stets einen stabilen und sicheren Kontakt mit den Adern herstellen.

Gemäß einer Ausgestaltung der Erfindung umfasst das Lichtbandsystem mindestens einen Einsatz, der in den vorhergehenden Ausführungsformen beschrieben ist, sowie eine Schiene, die auf mindestens einer Innenseite eine elektrische Durchgangsverdrahtung aufweist. Der Einsatz ermöglicht eine lineare Verschiebung des Nockenelements, was den herkömmlichen Drehmechanismus ersetzt. Ein Vorteil dieses Systems liegt in der verbesserten Effizienz und Zuverlässigkeit der elektrischen Verbindung durch die Durchgangsverdrahtung. Ein weiterer Vorteil ist die vereinfachte Installation und Wartung des Lichtbandsystems, da die Schiene eine integrierte elektrische Verdrahtung bietet.

Gemäß einer Ausführungsform ist die Schiene in einem Querschnitt senkrecht zu einer Längserstreckung des Lichtbands U-förmig. Die elektrische Durchgangsverdrahtung ist auf zwei gegenüberliegenden Innenseiten der U-förmigen Schiene befestigt. Die U-förmige Schiene bietet eine stabile und effiziente Struktur zur Aufnahme der elektrischen Verdrahtung, wodurch eine einfache Installation und Wartung ermöglicht wird. Die Anordnung der Verdrahtung auf den gegenüberliegenden Innenseiten der Schiene sorgt für eine gleichmäßige Verteilung der mechanischen Last, welche die Kontaktelemente auf die Schiene übertragen. Gemäß einer alternativen Ausführungsform kann die Durchgangsverdrahtung auf der Innenseite des Bodens der U-förmigen Schiene angeordnet sein. Die Anordnung in den Wänden bietet jedoch häufig bei gegebener Schienenbreite mehr Raum, um möglichst viele Adern einer Durchgangsverdrahtung unterzubringen. Dies ist insbesondere von Vorteil, wenn in den Adern zusätzlich zur Stromversorgung und ggf. einer Notstromversorgung außerdem noch Steuerleitungen enthalten sind.

Nach einer Ausführungsform sind die Adern der Durchgangsverdrahtung in wenigstens zwei verschiedenen, insbesondere alternierenden, Abständen zu wenigstens einer Seitenwand des Gehäuses angeordnet. Dies bedeutet, dass die Leitungen der Durchgangsverdrahtung nicht in einem konstanten Abstand zur Seitenwand des Gehäuses verlaufen, sondern in zwei variierenden Abständen, die sich abwechseln. Diese Anordnung weist den Vorteil auf, dass sich auf eine gegebene Seitenwandfläche mehr Adern der Durchgangsverdrahtung unterbringen lassen, wie vorhergehend bereits ausgeführt.

Weitere Merkmale und Vorteile der vorliegenden Erfindung werden in der nachfolgenden Beschreibung eines Ausführungsbeispiels deutlich, welche in Verbindung mit den Figuren gegeben wird. In den Figuren ist Folgendes dargestellt:
- Figur 1: zeigt eine perspektivische Ansicht eines Adapters eines Einsatzes für ein Lichtbandsystem gemäß einer Ausführungsform.
- Figur 2: zeigt eine perspektivische Ansicht des Adapters der Figur 1, wobei eine Gehäusehälfte entfernt ist.
- Figur 3a: zeigt eine Aufsicht auf den Adapter mit einem teilweise transparent dargestellten Gehäuse in einer ersten Stellung des Nockenelements mit eingerückten Kontaktelementen.
- Figur 3b: zeigt eine Aufsicht entsprechend der Figur 3a in einer zweiten Stellung des Nockenelements mit ausgelenkten Kontaktelementen.

Figur 1 zeigt eine perspektivische Ansicht eines Adapters 2 eines Einsatzes für ein Lichtbandsystem gemäß einer Ausführungsform. Der Adapter 2 umfasst ein Gehäuse 4, in dem mehrere federnde elektrische Kontaktelemente 6 angeordnet sind. Diese Kontaktelemente 6 sind so konzipiert, dass sie durch Öffnungen 12 im Gehäuse 4 hervortreten können, um die Adern der elektrischen Durchgangsverdrahtung (in den Figuren nicht dargestellt) zu kontaktieren. Ein linear verschiebbares Nockenelement 8 ist innerhalb des Gehäuses 4 entlang einer Richtung verschiebbar, die parallel zur Längserstreckung der Schiene verläuft. Das Nockenelement 8 weist Anlaufschrägen 10 auf, die beim Verschieben des Nockenelements 8 die Kontaktelemente 6 auslenken. Ein Hebel 14, der seitlich aus dem Gehäuse 4 hervorsteht, ermöglicht das Verschieben des Nockenelements 8. Zusätzlich sind Anschlussklemmen 20 und ein Phasenwahlschalter 22 am Gehäuse 4 angebracht.

Figur 2 zeigt eine perspektivische Ansicht des Adapters 2 der Figur 1, wobei eine Gehäusehälfte entfernt ist, um die inneren Komponenten besser sichtbar zu machen. Das

Nockenelement 8 ist deutlich sichtbar und zeigt die Anlaufschrägen 10, die die Kontaktelemente 6 auslenken. Die Kontaktelemente 6 sind in paralleler Anordnung innerhalb des Gehäuses 4 positioniert. Der Hebel 14 ist mit dem Nockenelement 8 starr in der gezeigten Ausführungsform sogar einstückig) verbunden und ermöglicht dessen Verschiebung.

Ein Rastvorsprung 16 an einer Bodeninnenseite des Gehäuses 4 und ein Rasthaken 18 an dem Nockenelement 8 sind ebenfalls sichtbar. Diese Rastverbindung dienen dazu, das Nockenelement 8 in der Stellung zu fixieren, in der die Kontaktelemente ausgelenkt sind. Eine entsprechende Rastverbindung (in den Figuren 1 und 2 verdeckt) zwischen Gehäuse 4 und Nockenelement 8 ist ferner vorgesehen, um das Nockenelement 8 in einer Stellung zu fixieren, in welcher die Kontaktelements 6 in dem Gehäuse zurückgezogen sind. Beide Rastverbindungen sind durch Überwinden eines kleinen Widerstands lösbar, so dass sich das Nockenelement 8 mittels des Hebels 14 zwischen den beiden Stellungen hin und her bewegen lässt, wie im Zusammenhang mit den Figuren 3a und 3b dargestellt.

Ferner weist der Adapter zwei Klemmblöcke 20 auf, welche elektrisch mit den Kontaktelementen 6 verbunden sind. Die Klemmblöcke 20 dienen dazu, um eine lose Verdrahtung von dem Adapter 2 zu dem Einsatz herzustellen. Der Einsatz (in den Figuren selbst nicht dargestellt) kann beispielsweise eine Leuchte, insbesondere Langfeldleuchte oder Strahler) umfassen. Es können auch Einsätze mit Sensoren, Lautsprechern oder anderen elektrischen Einrichtungen für eine Gebäudeinstallation vorgesehen sein.

Ferner weist der Adapter noch einen Schalter 22 für eine Phasenwahl auf. Der Schalter 22 ist zwischen der elektrischen Verbindung der Kontaktelemente 6 und einem der Anschlussblöcken 20 geschaltet und dient dazu, die Zuordnung zwischen den Positionen des Klemmblocks 20 und den Kontaktelementen 8 zu wechseln. Durch den Phasenwahlschalter lässt sich beispielsweise eine Phase auswählen, welche auf einer der Adern der Durchgangsverdrahtung liegt, so dass sich bei mehreren Einsätzen hintereinander unterschiedliche Phasen für die Stromversorgung der elektrischen Komponente in den Einsätzen auswählen lassen.

Die Figuren 3a und 3b zeigen jeweils eine Aufsicht auf den Adapter 2 der Figur 1 mit einem teilweise transparent dargestellten Gehäuse 4 in zwei verschiedenen Stellungen des Nockenelements 8. In Figur 3a sind die Kontaktelemente 6 eingerückt, so dass die breite das Adapters s in einem Querschnitt durch die der Kontaktelemente gemessen b1 beträgt. In Figur 3b sind die Kontaktelements 8 ausgerückt (d.h. vom Nockenelement 8 ausgelenkt), so dass sich die Breite in dem besagten Querschnitt auf b2 vergrößert. Dies verdeutlicht die Funktionsweise des Nockenelements 8 und der Anlaufschrägen 10, die die Kontaktelemente 6 auslenken. In der Stellung des Nockenelements gemäß Fig. 3b stehen die Kontaktelemente um jeweils (b2-b1)/2 aus den Seitenwänden des Gehäuses 4 hervor

In den Figuren 3a und 3b sind in der Aufsicht nur jeweils zwei Kontaktelemente 6 zu sehen. Es ist jedoch zu verstehen, dass mehrere der Kontaktelemente 6, wie in den perspektivischen Zeichnungen dargestellt, übereinander (d.h. senkrecht zur Bildebene der Fig. 3a/3b) angeordnet sind.

Die Anlaufschrägen 6 können für jedes Kontaktelement 8 einzeln vorgesehen sein, wie in der perspektivischen Darstellung der Figur 2 dargestellt. Es ist aber auch möglich, dass eine durchgehende Anlaufschräge für jeweils eine Gruppe von Kontaktelementen 6 auf einer Seite des Adapters 2 vorgesehen ist.

Die Kontaktelemente 6 weisen im Bereich der Anlaufschräge 10 eine Abwinkelung auf, wobei die Anlaufschräge 10 bei zurückgezogenen Kontaktelementen 6 innerhalb der Abwinkelung liegt, wie in Figur 3a dargestellt. Bei ausgerückten Kontaktelementen, wie in Figur 3b dargestellt, liegt die Anlaufschräge außerhalb der Abwinkelung an den Kontaktelementen 6 an. Durch die Abwinkelung lässt sich ein großer Federweg realisieren, der in einigen Ausführungsformen sogar so groß bemessen ist, dass die Kontaktelemente 6 mit Adern einer Durchgangsverdrahtung in Kontakt treten können, die in unterschiedlichem Abstand zu der jeweiligen Gehäuseseite angeordnet sind. In einigen Ausführungsformen weist das Lichtbandsystem Schienen auf mit einer Durchgangsverdrahtung, die in unterschiedlichen Abständen zu dem Gehäuse des Adapters angeordnet sind, damit sich auf den Innenseiten der Schienen über die gegebene Breite des entsprechenden U-Schenkels mehr Adern unterbringen lassen.

In der dargestellten Ausführungsform sind jeweils fünf Kontaktelemente 6 auf jeder Seite des Gehäuses 2 vorgesehen. Dazu weist das Nockenelement jeweils wenigstens zwei gegenüberliegende Anlaufschrägen 10 auf. In alternativen Ausführungsformen können jedoch mehr oder weniger als fünf Kontaktelemente 8 je Seite des Adapters 2 vorgesehen sein. Ferner ist es auch möglich, dass verschiedene Gruppen von Kontaktelementen 8 hintereinander entlang der Längsrichtung der Schiene in dem Adapter angeordnet sind und mit einem oder mit mehreren Nockenelementen betätigt werden. Erfindungsgemäß sind jedoch jeweils wenigstens mehrere Kontaktelemente mit einem Nockenelement, vorzugsweise auf jeweils auf zwei verschiedenen Seiten des Adapters, auslenkbar.

Zusammengefasst veranschaulichen die Figuren die Konstruktion und Funktionsweise eines Adapters 2 für ein Lichtbandsystem, der eine effiziente und sichere elektrische Verbindung innerhalb der Schiene des Lichtbandsystems ermöglicht.

### Bezugszeichenliste

- 2: Adapter
- 4: Gehäuse
- 6: Kontaktelement
- 8: Nockenelement
- 10: Anlaufschräge
- 12: Öffnung
- 14: Hebel
- 16: Rastvorsprung
- 18: Rasthaken
- 20: Anschlussklemme
- 22: Phasenwahlschalte

## Patentansprüche

1. Einsatz für ein Lichtbandsystem, wobei der Einsatz dafür eingerichtet, in eine Schiene des Lichtbandsystems eingesteckt zu werden und eine mehradrige elektrische Durchgangsverdrahtung, welche im Inneren der Schiene angeordnet ist, zu kontaktieren,
wobei der Einsatz einen elektrischen Adapter (2) umfasst, welcher ein Gehäuse (4),
mehrere federnde elektrische Kontaktelemente (6) und
ein linear verschiebbares Nockenelement (8) aufweist,
wobei das Nockenelement (8) in dem Gehäuse (4) entlang einer Richtung verschiebbar ist, welche parallel zur Längserstreckung der Schiene verläuft, und wenigstens eine Anlaufschräge (10) aufweist, welche dafür eingerichtet ist, beim Verschieben des Nockenelements (8) die elektrischen Kontaktelemente (6) auszulenken, wobei die elektrischen Kontaktelemente (6) im ausgelenkten Zustand aus einer oder mehreren Öffnungen (12) des Gehäuses (4) hervorstehen, um die Adern der Durchgangsverdrahtung zu kontaktieren.

2. Einsatz nach Anspruch 1, wobei die Kontaktelemente (6) im ausgelenkten Zustand durch Öffnungen (12) in einer oder zwei entgegengesetzten Seiten des Gehäuses (4) hervorstehen.

3. Einsatz nach einem der vorhergehenden Ansprüche, wobei wenigstens eine Gruppe der Kontaktelemente (6) parallel in dem Gehäuse (4) angeordnet sind und durch die wenigstens eine Anlaufschräge (10) des Nockenelements (8) gemeinsam auslenkbar sind.

4. Einsatz nach einem der vorhergehenden Ansprüche, wobei wenigstens zwei Gruppen von Kontaktelementen (6) im Gehäuse (4) angeordnet sind, wobei die Kontaktelemente (6) jeweils einer Gruppe durch jeweils eine Anlaufschräge (10) des Nockenelements (8) auslenkbar sind, wobei die zwei Gruppen von Kontaktelementen (6) und die den Gruppen jeweils zugeordneten Anlaufschrägen (10) auf entgegengesetzten Seiten des Nockenelements (8) angeordnet sind.

5. Einsatz nach einem der vorhergehenden Ansprüche, wobei die Kontaktelemente (6) vollständig aus jeweils einem Federelement ausgebildet sind.

6. Einsatz nach einem der vorhergehenden Ansprüche, wobei die Kontaktelemente (6) mit jeweils einem Ende an dem Gehäuse (4) starr befestigt sind und, vorzugsweise an diesem Ende, mit Leiterbahnen in dem Gehäuse (4) verbunden sind.

7. Einsatz nach einem der vorhergehenden Ansprüche, wobei das Nockenelement (8) mittels eines Hebels (14) verschiebbar ist, wobei der Hebel (14) seitlich aus dem Gehäuse (4), vorzugsweise etwa senkrecht zu der Verschieberichtung des Nockenelements (8), hervorsteht.

8. Einsatz nach Anspruch 7, wobei der Hebel (14) mit den Nockenelement (8) starr verbunden ist, insbesondere integral mit diesem ausgebildet ist.

9. Einsatz nach Anspruch 7 oder 8, wobei das Nockenelement (8) in einer ersten Stellung, in welcher die Kontaktelemente (6) aus dem Gehäuse (4) hervorstehen, an einem Element (16), welches mit dem Gehäuse (4) verbunden ist, durch eine Rastverbindung (16, 18) lösbar festgelegt ist.

10. Einsatz nach einem der Ansprüche 7 bis 9, wobei das Nockenelement (8) in einer zweiten Stellung, in welcher die Kontaktelemente (6) in dem Gehäuse (4) vollständig zurückgezogen sind, mit einem Element, welches mit dem Gehäuse (4) verbunden ist, durch eine Rastverbindung lösbar festgelegt ist.

11. Einsatz nach einem der vorhergehenden Ansprüche, wobei die federnden elektrischen Kontaktelemente (6) einen Federweg aufweisen, welcher so bemessen ist, dass die Kontaktelemente (6) mit den Adern der Durchgangsverdrahtung in der Schiene kontaktierbar sind, wobei die Adern in unterschiedlichen Abständen zu dem Gehäuse (4) des Adapters angeordnet sind, insbesondere alternierend mit zwei verschiedenen Abständen angeordnet sind.

12. Lichtbandsystem, welches wenigstens einen Einsatz nach den vorhergehenden Ansprüchen, sowie eine Schiene aufweist, welche auf wenigstens einer Innenseite die Adern der elektrische Durchgangsverdrahtung aufweist.

13. Lichtbandsystem nach dem vorhergehenden Anspruch, wobei die Schiene in einem Querschnitt senkrecht zu einer Längserstreckung des Lichtbands U-förmig ist und die elektrische Durchgangsverdrahtung auf zwei gegenüberliegenden Innenseiten der U-förmigen Schiene befestigt sind.

14. Lichtbandsystem nach Anspruch 12 oder 13, wobei die Adern der Durchgangsverdrahtung in wenigstens zwei verschiedenen, insbesondere alternierenden, Abständen zu wenigstens einer Seitenwand des Gehäuses (4) angeordnet sind.
